# EUROPÄISCHE PATENTSCHRIFT

(11) **EP 1 584 092 B1**
(45) Veröffentlichungstag und Bekanntmachung des Hinweises auf die Patenterteilung: **01.07.2009**
(21) Anmeldenummer: 03785949.3
(22) Anmeldetag: 29.12.2003
(51) Int. Cl.: G21F 1/12, G21F 3/00

(54) **BAUKÖRPER FÜR STRAHLENSCHUTZBAUWERKE**
CONSTRUCTION FOR BUILDINGS PROTECTED AGAINST RADIATION
STRUCTURE DE CONSTRUCTION POUR OUVRAGES DE PROTECTION CONTRE LES RAYONNEMENTS

(30) Priorität: 13.01.2003 DE 10301041; 18.06.2003 DE 10327466
(43) Veröffentlichungstag der Anmeldung: 12.10.2005
(73) Patentinhaber: Forster, Jan, 85051 Ingolstadt (DE)
(72) Erfinder: Forster, Jan, 85051 Ingolstadt (DE)
(74) Vertreter: Bergmeier, Werner
(86) Internationale Anmeldenummer: PCT/EP2003/014941
(87) Internationale Veröffentlichungsnummer: WO 2004/064077

(56) Entgegenhaltungen:
- DE-A- 2 940 887
- DE-A- 3 910 440
- PATENT ABSTRACTS OF JAPAN vol. 1996, no. 12, 26. Dezember 1996 (1996-12-26) & JP 08 201582 A (TAISEI CORP), 9. August 1996 (1996-08-09)
- DATABASE WPI Section Ch, Week 199839 Derwent Publications Ltd., London, GB; Class K07, AN 1998-454756 XP002273633 & RU 2 102 802 C (KOCHETKOVA R G), 20. Januar 1998 (1998-01-20)
- PATENT ABSTRACTS OF JAPAN vol. 015, no. 131 (P-1186), 29. März 1991 (1991-03-29) & JP 03 013895 A (OHBAYASHI CORP), 22. Januar 1991 (1991-01-22)

## Beschreibung

Die vorliegende Erfindung betrifft einen Baukörper mit Wänden, Decken und/oder Böden als Gebäudeteile, insbesondere für Strahlenschutzbauwerke, in welchen die Gebäudeteile aus Stahlbeton hergestellt sind gemäß Oberbegriff des Anspruches 1.

Strahlenschutzbauwerke werden beispielsweise im medizinischen Bereich benötigt, bei welchen Räume, in denen Strahlung entsteht, beispielsweise Protonenbehandlungsräume, so abgeschirmt werden müssen, daß die Strahlung nicht den Behandlungsraum verlassen kann. Hierzu wird gemäß bekannter Bauweise massiver Stahlbeton mit extrem dicken Wandstärken für die Räume verwendet. Eine derartige Bauweise ist extrem kostenintensiv und darüber hinaus ist ein Rückbau des Gebäudes nur mit sehr großem Auf wand möglich.

Der Rückbau ist unter Umständen erforderlich, da die Protonenbehandlungs-geräte eine begrenzte Einsatzdauer haben und meist aufgrund ihrer hohen Kosten geleast sind. Der Abbau der Geräte und somit unter Umständen auch der Rückbau des Gebäudes ist zeitlich vorhersehbar.

Aufgabe der vorliegenden Erfindung ist daher einen kostengünstigen Baukörper insbesondere für Strahlenräume zu schaffen, welcher hinsichtlich der Strahlungsabschirmung hohe Anforderungen erfüllt und ggf. kostengünstig rückgebaut werden kann.

Die Aufgabe wird gelöst durch die Merkmale des Anspruchs 1.

Erfindungsgemäß ist das Gebäudeteil eines Baukörpers in Sandwich-Bauweise hergestellt. Aufgrund der Sandwich-Bauweise weist das Gebäudeteil eine Schicht aus Strahlenschutzmaterial und wenigstens eine weitere Schicht aus Beton auf. Die Betonschicht dient dabei in erster Linie als eine Art Schalung für den Aufbau des Strahlenschutzmaterials. Darüber hinaus kann bei einer entsprechenden Ausgestaltung der Betonschicht auch die Betonschicht zu einer Strahlenabschirmung beitragen. Als Strahlenschutzmaterial wird Gips eingefüllt.

Ist das Strahlenschutzmaterial zwischen einem Baugrubenverbau, insbesondere einer Spundwand und der Betonschicht eingefüllt und gegebenenfalls verdichtet, so ist ein wirksamer Strahlenschutz gegenüber der Umwelt, beispielsweise dem Grundwasser zu erzielen.

Wenn das Strahlenschutzmaterial zwischen zwei Betonschichten angeordnet ist, wird die einfache und schnelle Anordnung des Strahlenschutzmaterials ermöglicht, wodurch ein schneller und kostengünstiger Aufbau des Baukörpers möglich wird.

Das Strahlenschutzmaterial ist verdichtet. Hierdurch wird vermieden, dass in ungünstigen Fällen unzulässige Hohlräume entstehen, welche den Strahlenschutz beeinträchtigen könnten.

Das Strahlenschutzmaterial befindet sich gemäß einer besonders bevorzugten Ausführung auf der von dem Strahlungsraum abgewandten Seite der Betonschicht.

Als Strahlenschutzmaterial hat sich besonders Wasser, insbesondere gebundenes Wasser bewährt. Um Feuchtigkeit in den Räumen zu vermeiden wird das Wasser an ein festes Material gebunden, wodurch mindestens die gleiche Strahlenschutzwirkung entsteht wie bei ungebundenem Wasser.

Besonders vorteilhaft ist es, wenn das Strahlenschutzmaterial natürliches ungebranntes Kalziumsulfatdihydrat ist. Kalziumsulfatdihydrat ist natürlicher Gips und eignet sich durch seine hohe Wasserbindungsfähigkeit besonders gut als Strahtenschutzmaterial.

Um die Verarbeitung besonders einfach zu ermöglichen ist das Strahlenschutzmaterial eine Schüttung aus abgebundenem granuliertem Gips. Gips in dieser Form kann einfach hergestellt, transportiert und verarbeitet werden.

Weist das Gips-Granulat eine Korngröße von bis zu 40 mm auf, so kann es einfach und kompakt in die vorgesehenen Hohlräume geschüttet werden. Eine derartige Korngröße kann kostengünstig hergestellt werden.

Wird die Dicke der Schicht des Strahlenschutzmaterials abhängig von der abzuschirmenden Strahlungsintensität gewählt, so kann bei gleichem Material eine unterschiedliche Strahlenschutzwirkung erzielt werden.

Vorteilhaft ist es, wenn dem Strahlenschutzmaterial Zusätze aus Gibbsit, Hydrurgillit, Aluminium-Hydrat oder Magnesium-Sulfat beigefügt sind. Hierdurch kann die Schutzwirkung weiter erhöht werden.

Ist die Betonschicht aus einer zweischaligen Doppelwand hergestellt, so kann mit Betonfertigteilen ein ganz besonders schneller und kostengünstiger Aufbau erfolgen. Die Verwendung von Betonfertigteilen ist als besonders vorteilhafte und erfinderische Ausgestaltung der Erfindung anzusehen.

Durch das Ausfüllen der Doppelwand mit Ortbeton wird eine kompakte und schwere Betonschicht erhalten, welche eine statisch hoch beanspruchbare Wand schafft, welche zusätzlich den Strahlenschutz erhöht.

Besonders vorteilhaft ist es, wenn die Betonschicht und/oder der Ortbeton zum Ausfüllen der Doppelwand Schwerbeton mit Schwerstoffzusätzen wie Hämatit-, Blei-, Stahl- oder Eisenstoffen ist. Durch die Eisenzusätze, welche beispielsweise Eiserischrot-Granulat sein können, wird der Strahlenschutz verstärkt.

Ist das Gebäudeteil aus zwei Doppelwänden hergestellt, welche beabstandet voneinander angeordnet sind und ist der Raum zwischen den beiden Doppelwänden mit Strahlenschutzmaterial ausgefüllt, so ist eine ganz besonders wirtschaftliche Herstellung der Strahlenschutzwand in Sandwich-Bauweise geschaffen. Die Doppelwände dienen als verlorene Schalung für den Ortbeton, welcher in den Abstand der beiden Wände eingefüllt wird. Die beiden Doppelwände ihrerseits bilden wiederum eine verlorene Schalung für das eigentliche Strahlenschutzmaterial.

Sind die Doppelwände mit quer zu ihrer Längserstreckung angeordneten Zugankern verbunden, so wird ein Ausbeulen der Doppelwände beim Einfüllen des Strahlenschutzmaterials vermieden und die statische Festigkeit der Doppelwände bzw. der Betonschicht erhöht.

Die Doppelwand ist vorteilhafterweise aus Betonfertigplatten, mit im wesentlichen parallel verlaufenden und voneinander beabstandeten Wänden hergestellt, bei welchen die einzelnen Wände insbesondere mittels Wandgitterträger miteinander verbunden sind. Solche Doppelwände können relativ einfach ' hergestellt und transportiert werden.

Sind die Anschlusselernente zweier Doppelwandelemente und/oder eines Doppelwandelementes und eines Deckenelementes miteinander verschweißt oder verschraubt, so wird eine stabile Schalung für das Ausgießen des Hohlraumes zwischen den Wandelementen und damit eine einheitliche fugenlose Betonschicht erhalten.

Sind die Wandgitterträger zwischen den Wandelementen korrosionsgeschützt oder aus Edelstahl hergestellt, so wird eine unzulässige Korrosion und eine eventuelle statische Beeinträchtigung der Betonschicht vermieden.

Zur Abschirmung des Baukörpers gegenüber dem Erdreich ist der Baukörper vorteilhafterweise auf das Strahlenschutzmaterial gebaut. Eine Verstrahlung des Grundwassers wird dadurch vermieden.

Weitere Vorteile der Erfindung sind in den nachfolgenden Ausführungsbeispielen beschrieben. Es zeigt
- **Figur 1**: einen Grundriss eines erfindungsgemäßen Baukörpers,
- **Figur 2**: einen Querschnitt durch einen erfindungsgemäßen Baukörper und
- **Figur 3**: einen Querschnitt durch eine erfindungsgemäße Sandwich- Bauweise mit Betondoppelwänden.

Der Grundriss der Figur 1 zeigt einen Baukörper 1, welcher erfindungsgemäß hergestellt ist. Der Baukörper 1 ist auf drei Seiten von Erdreich 2 umgeben. Eine Außenmauer 3 des Baukörpers 1 ist beabstandet vom Erdreich 2 angeordnet. Zwischen der Außenmauer 3 und dem Erdreich 2 befindet sich ein Gipsmantel 4. Der Gipsmantel 4 ist die Strahlenschutzschicht und stellt den wesentlichen Strahlenschutz des Baukörpers 1 nach außen dar.

Das für den Gipsmantel 4 verwendete Gipsmaterial besteht aus natürlichem ungebrannten Kalzium-Sulfat-Hydrat und wird in Form von abgebundenem granulierten Gips zwischen der Außenmauer 3 und dem Erdreich 2 bzw. einer während der Bauphase angeordneten Spundwand, welche das Erdreich 2 zurückhält, eingefüllt. Die Spundwand wird entfernt, nachdem das Gipsmaterial in den Zwischenraum eingefüllt und ggf. verdichtet wurde. Der Gipsmantel 4 wird durch den definierten Abstand von Spundwand zur Außenmaurer 3 in einer definierten Dicke und dadurch mit einem definierten Strahlenschutz gegenüber der Umwelt erhalten. Der Baukörper 1, in welchem Strahlen erzeugt werden, ist somit gegenüber der Umwelt abgeschirmt, wodurch Umweltschäden vermieden werden.

Die Außenmauer 3 besteht vorzugsweise aus einer Betonschicht aus Schwerbeton, welche Eisenzusätze enthalten kann, um auch hierdurch einen zusätzlichen Strahlenschutz für die Umwelt zu bewirken.

Für die Innenwände 5 des Bauwerkes 1 ist eine andere Art der Sandwich-Bauweise gewählt. Hierbei werden zwei Betonschichten 6 voneinander beabstandet angeordnet. Zwischen die Betonschichten 6 wird Strahlenschutzmaterial, vorzugsweise in Form von Gips, eingefüllt. Der granulierte Gips, welcher in einer besonders geeigneten Ausführung Granulat mit einem Korndurchmesser bis etwa 40 mm aufweist, wird in den Zwischenraum zwischen die beiden Betonschichten 6 eingefüllt und gegebenenfalls komprimiert.

Alternativ oder zusätzlich kann anstelle des Granulats auch Gipsplattenware verbaut werden. Dies kann eine zusätzliche Stabilität und unter Umständen auch einen noch besseren Strahlenschutz ergeben. Bei manchen Bauformen kann die Gipsplattenware auch schneller und kostengünstiger verbaut werden.

Der Gips weist eine große Menge gebundenes Wasser auf, und ist deshalb als Strahlenschutzmaterial sehr gut geeignet. Die Dicke der Gips- bzw. Strahlenschutzschicht kann in Abhängigkeit des gewünschten Strahlenschutzes gewählt werden. Bei einer größeren Abschirmung gegenüber dem Nachbarraum wird eine dickere Gipsschicht gewählt, während bei einer geringeren Abschirmung eine dünnere Gipsschicht ausreicht. Der Gips 7 kann für eine' noch bessere Strahlenschutzwirkung mit Zusätzen, beispielsweise Hydrurgellit, Aluminiumhydrat oder Magnesiumsulfat versetzt sein. Dies wird jedoch nur bei extrem hoher Strahlenschutzwirkung erforderlich sein. Die Betonschicht 6 kann entweder aus Ortbeton hergestellt sein, welcher wiederum als Schwerbeton mit Eisenzusätzen ausgeführt sein kann, oder er kann aus Doppelwänden aufgebaut sein, wie in Figur 3 beschrieben wird.

Figur 2 zeigt einen Schnitt durch einen erfindungsgemäßen Baukörper 1. Der Baukörper 1 ist im Erdreich 2 angeordnet. Der Gipsmantel 4 umgibt auch hier das Gebäude gegenüber dem Erdreich 2 und hält die Strahlung, welche in dem Baukörper 1 erzeugt wurde, von dem Erdreich 2 fern. Hierdurch wird u.a. eine Grundwasserverstrahlung zuverlässig vermieden. Die Innenwände 5 des Baukörpers 1 sind wieder aus jeweils zwei Betonschichten 6 und dazwischen angeordnetem Gips 7 ausgebildet. Eine Decke 8 liegt jeweils auf den Betonschichten 6 auf und schließt den jeweiligen Raum des Baukörpers 1 nach oben hin ab.

Um einen Strahlenschutz des Innenraums nach allen Richtungen zu schaffen, ist oberhalb der Decke 8 eine zusätzliche Gipsdecke 9 angeordnet. Die Gipsdecke 9 verhindert einen Strahlenaustritt nach oben. Oberhalb der Gipsdecke 9 kann eine übliche Nutzung, beispielsweise eine Rasenfläche oder ein Parkplatz vorgesehen sein.

Um zu verhindern, daß durch eine evtl. Setzung des Gipses 7 in den Innenwänden 5 ein unzulässiger Hohlraum entsteht, sind die Deckenöffnungen zwischen den Betonschichten 6 mit der Gipsdecke 9 überschüttet. Hierdurch wird Material aus der Gipsdecke 9 in den Zwischenraum zwischen den Betonschichten 6 eindringen, falls sich der Gips 7 zwischen den Betonschichten 6 tatsächlich setzen würde. Das Setzen ist jedoch vermeidbar, wenn der Gips 7 beim Einfüllen komprimiert wird und somit eine bleibende Dichte aufweist.

Der Baukörper 1 ist auf einer Bodenplatte 10 aufgebaut, welche ihrerseits wiederum auf dem Gipsmantel 4 aufsitzt. Die Tragfähigkeit des Gipsmantels 4 ist ausreichend, um den Baukörper 1 zuverlässig aufnehmen zu können.

Figur 3 zeigt einen Ausschnitt aus einer erfindungsgemäßen Innenwand 5, welche in Sandwich-Bauweise hergestellt ist. Die Innenwand 5 besteht aus zwei Betonschichten 6, zwischen welchen Gips 7 angeordnet ist. Die Betonschichten 6 sind aus Doppelwänden 11 hergestellt. Jede Doppelwand 11 besteht aus Betonfertigplatten mit im wesentlichen parallel verlaufenden und voneinander beabstandeten Wänden 12.

Die Wände 12 sind mit einem Wandgitterträger 13, welcher aus korrosionsgeschütztem Stahl oder Edelstahl hergestellt sein kann, miteinander verbunden. Die Wandgitterträger 13 halten die Wände 12 voneinander beabstandet und erlauben hierdurch eine schnelle Baufertigung. Die Wände 12 werden hierfür aufgestellt und bilden dabei eine Art verlorene Schalung, zwischen welcher Ortbeton 14 eingefüllt wird. Hierdurch wird eine kompakte Betonschicht 6 erhalten. Die beiden Betonschichten 6 können aus statischen Gründen mit einem Zuganker 15 miteinander verbunden werden, um ein Ausbauchen der Betonschichten 6 durch das Einfüllen von Gips 7 zu vermeiden. Vorteilhafterweise wird der Zuganker 15 mit den innenliegenden und nicht mit den außenliegenden Wänden 12 der Doppelwände 11 verbunden, um zu vermeiden, daß Strahlung über die Zuganker 15 ins Freie gelangt.

An Steife von Ortbeton 14 kann auch vorgesehen werden, daß in die Doppelwand 11 Gips oder andere Stoffe eingefüllt werden, welche einerseits eine gewisse Verbindung zwischen aneinandergrenzenden Doppelwänden schaffen und andererseits auch einen verbesserten Strahlenschutz bewirken. Die Doppelwände 11 könnten dabei entweder durch diese Füllstoffe oder mit zusätzlichen Verbindungsmitteln, beispielsweise Metallteilen miteinander verbunden werden.

Wenn es erforderlich ist mehrere Doppelwände 11 aneinander zu setzen, um eine Innenwand des Gebäudes herzustellen, so können diese Doppelwände 11 an dafür vorgesehenen Verbindungsstellen beispielsweise miteinander verschweißt werden, um einen festen Zusammenhalt zu gewährleisten und ein Verschieben während des Ausfüllens mit Ortbeton 14 zu vermeiden. Durch das Ausgießen der Doppelwände 11 mit Ortbeton 14 wird bei der Verwendung mehrerer Doppelwände 11 eine einheitliche und durchgehende Betonschicht 6 ohne Fugen erhalten.

Die vorliegende Erfindung ist nicht auf die dargestellten Ausführungsbeispiele beschränkt. Insbesondere kann die Sandwich-Bauweise mit den in Figur 3 dargestellten zwei Doppelwänden 11 oder auch aus einer Doppelwand 11 und einer Ortbetonschicht oder einer Spundwand oder einfach dem das Gebäude umgebenden Erdreich gebildet sein. Die Betonschichten 6 können dabei mit Spezialbeton ausgefüllt werden, welcher seinerseits einen gewissen Strahlungsschutz gibt. Die Dicke der Gipsschicht 7 kann je nach den Erfordernissen des Strahlungsschutzes gewählt werden. Sie kann von wenigen Zentimetern bis zu mehreren Metern sein. Die Betonschicht 6 wird üblicherweise eine Dicke von etwa 30 cm aufweisen. Diese Dicke kann jedoch ebenfalls je nach den Strahlenschutzbedürfnissen oder statischen Erfordernissen variiert werden. Als Strahlenschutzschicht kann neben dem beschriebenen Gips auch ein anderes geeignetes Material verwendet werden, auch wenn natürlicher Gips als derzeit vorteilhaftestes Material angesehen wird, da er sehr kostengünstig zu erhalten ist. Die Wände 12 der Doppelwand 11 könne gleiche oder unterschiedliche Wandstärken aufweisen. Sie können aus herkömmlichem Beton oder auch aus Strahlenschutzbeton, wie etwa Schwerbeton mit Eisenzusätzen hergestellt sein.

## Patentansprüche

1. Baukörper mit Wänden, Decken und/oder Böden als Gebäudeteile, insbesondere für Strahlenschutzbauwerke, bei welchem die Gebäudeteile aus Stahlbeton hergestellt sind, wobei eine Schicht des Gebäudeteiles aus Strahlenschutzmaterial und wenigstens eine weitere Schicht aus Beton besteht,
**dadurch gekennzeichnet,**
- **daß** das Gebäudeteil in Sandwich-Bauweise hergestellt ist,
- **daß** zumindest ein Strahlenschutzmaterial Gips ist,
- **daß** das Strahlenschutzmaterial zwischen einem Baugrubenverbau, insbesondere einer Spundwand und der Betonschicht oder zwischen zwei Betonschichten eingefüllt ist und
- **daß** das Strahlenschutzmaterial verdichtet ist, indem es einem Verdichtungsschritt unterworfen wurde.

2. Baukörper nach dem vorherigen Anspruch, **dadurch gekennzeichnet, daß** das Strahlenschutzmaterial Wasser, insbesondere gebundenes Wasser enthält.

3. Baukörper nach einem der vorherigen Ansprüche, **dadurch gekennzeichnet, daß** das Strahlenschutzmaterial natürliches ungebranntes Kalziumsulfatdihydrat ist.

4. Baukörper nach einem der vorherigen Ansprüche, **dadurch gekennzeichnet, daß** das Strahlenschutzmaterial eine Schüttung aus abgebundenem granuliertem Gips ist.

5. Baukörper nach Anspruch 4, **dadurch gekennzeichnet, daß** das Gips-Granulat eine Korngröße von bis zu 40 mm aufweist.

6. Baukörper nach einem der vorherigen Ansprüche, **dadurch gekennzeichnet, daß** die Dicke der Schicht des Strahlenschutzmaterials abhängig von der abzuschirmenden Strahlungsintensität ist.

7. Baukörper nach einem der vorherigen Ansprüche, **dadurch gekennzeichnet, daß** dem Strahlenschutzmaterial Zusätze aus Gibbsit, Hydrurgillit, Aluminium-Hydrat oder Magnesium-Sulfat beigefügt sind.

8. Baukörper nach einem der vorherigen Ansprüche, **dadurch gekennzeichnet, daß** die Betonschicht aus einer zweischaligen Doppelwand hergestellt ist.

9. Baukörper nach Anspruch 8, **dadurch gekennzeichnet, daß** die Doppelwand mit Ortbeton ausgefüllt ist.

10. Baukörper nach einem der vorherigen Ansprüche, **dadurch gekennzeichnet, daß** die Betonschicht und/oder der Ortbeton zum Ausfüllen der Doppelwand aus Schwerbeton mit Schwerstoffzusätzen wie Hämatit-, Blei-, Stahl- oder Eisenstoffen ist.

11. Baukörper nach einem der vorherigen Ansprüche, **dadurch gekennzeichnet, daß** das Gebäudeteil aus zwei Doppelwänden hergestellt ist, welche beabstandet voneinander angeordnet sind und der Raum zwischen den beiden Doppelwänden mit Strahlenschutzmaterial ausgefüllt ist.

12. Baukörper nach Anspruch 11, **dadurch gekennzeichnet, daß** die Doppelwände mit quer zu ihrer Längserstreckung angeordneten Zugankern verbunden sind.

13. Baukörper nach einem der vorherigen Ansprüche, **dadurch gekennzeichnet, daß** die Doppelwand aus Betonfertigplatten, mit im wesentlichen parallel verlaufenden und voneinander beabstandeten Wänden, bei welchen die einzelnen Wände insbesondere mittels Wandgitterträger miteinander verbunden sind, hergestellt ist.

14. Baukörper nach einem der vorherigen Ansprüche, **dadurch gekennzeichnet, daß** die Anschlußelemente zweier Doppelwandelemente und/oder eines Doppelwandelementes und eines Deckenelementes miteinander verschweißt oder verschraubt sind.

15. Baukörper nach Anspruch 13, **dadurch gekennzeichnet, daß** die Wandgitterträger zwischen den Wandelementen korrosionsgeschützt oder aus Edelstahl sind.

16. Baukörper nach einem der vorherigen Ansprüche, **dadurch gekennzeichnet, daß** der Baukörper auf das Strahlenschutzmaterial gebaut ist.

## Claims

1. Construction with walls, ceilings and/or floors as parts of a building, especially for buildings protected against radiation in which the building parts are made of reinforced concrete wherein one layer of the building part consists of anti-radiation material and at least one further layer consists of concrete, **characterized in that**
- the building part is manufactured in a sandwich design,
- at least one anti-radiation material is gypsum,
- the anti-radiation material is poured between a construction pit structure, in particular a sheet piling wall, and the concrete layer or between two concrete layers, and
- the anti-radiation material is compressed having been subjected to a step of compression.

2. Construction according to the prior claim, **characterized in that** the anti-radiation material contains water, especially bound water.

3. Construction according to one of the prior claims, **characterized in that** the anti-radiation material is natural, unfired calcium sulfate dihydrate.

4. Construction according to one of the prior claims, **characterized in that** the anti-radiation material consists of poured, hardened granulated gypsum.

5. Construction according to claim 4, **characterized in that** the gypsum granules are 40 mm and less.

6. Construction according to one of the prior claims, **characterized in that** the thickness of the layer of anti-radiation material depends on the intensity of the radiation to be screened.

7. Construction according to one of the prior claims, **characterized in that** additives consisting of gibbsite, hydragillite, aluminum hydrate or magnesium sulfate are added to the anti-radiation material.

8. Construction according to one of the prior claims, **characterized in that** the concrete layer is made of a two-shell double wall.

9. Construction according to claim 8, **characterized in that** the double wall is filled with site-mixed concrete.

10. Construction according to one of the prior claims, **characterized in that** the concrete layer and/or the site-mixed concrete to fill the double wall consist of heavy concrete with heavy additives such as hematite, lead, steel or iron materials.

11. Construction according to one of the prior claims, **characterized in that** the building part is made of two double walls at a distance from each other, and the area between the two double walls is filled with anti-radiation material.

12. Construction according to claim 11, **characterized in that** the double walls are connected with tie rods perpendicular to their lengthwise extension.

13. Construction according to one of the prior claims, **characterized in that** the double wall consists of prefabricated concrete panels with essentially parallel, spaced walls, where the individual walls are especially connected with wall lattice girders.

14. Construction according to one of the prior claims, **characterized in that** the connecting elements for two double wall elements and/or a double wall element and a ceiling element are welded or screwed together.

15. Construction according to claim 13, **characterized in that** the wall lattice girders between the wall elements are corrosion-protected or consist of high-grade steel.

16. Construction according to one of the prior claims, **characterized in that** the construction is built on the anti-radiation material.

## Revendications

1. Corps de bâtiment dont les éléments sont des murs, plafonds et/ou planchers, destiné en particulier à des bâtiments à protection contre les rayonnements et dont les éléments sont fabriqués en béton armé, dans lequel une couche de l'élément de bâtiment est constituée d'un matériau de protection contre les rayonnements et d'au moins une couche additionnelle de béton,
**caractérisé en ce que**
- l'élément de bâtiment est réalisé en construction multicouche,
- au moins un matériau de protection contre les rayonnements est du gypse,
- le matériau de protection contre les rayonnements est coulé entre une paroi de tranchée, en particulier un rideau de palplanches, et la couche de béton, ou encore entre deux couches de béton, et **en ce que**
- le matériau de protection contre les rayonnements est comprimé en le soumettant à une phase de compactage.

2. Corps de bâtiment selon la revendication précédente, **caractérisé en ce que** le matériau de protection contre les rayonnements comporte de l'eau, et en particulier de l'eau liée.

3. Corps de bâtiment selon l'une des revendications précédentes, **caractérisé en ce que** le matériau de protection contre les rayonnements est un hydrate de sulfate de calcium non calciné naturel.

4. Corps de bâtiment selon l'une des revendications précédentes, **caractérisé en ce que** le matériau de protection contre les rayonnements consiste en du gypse en granulés coulé en place.

5. Corps de bâtiment selon la revendication 4, **caractérisé en ce que** les granulés de gypse présentent une granulométrie inférieure ou égale à 40 mm.

6. Corps de bâtiment selon l'une des revendications précédentes, **caractérisé en ce que** l'épaisseur de la couche de matériau de protection contre les rayonnements dépend de l'intensité du rayonnement dont il faut se protéger.

7. Corps de bâtiment selon l'une des revendications précédentes, **caractérisé en ce que** le matériau de protection contre les rayonnements comporte des additifs tels que de l'hydroxyde d'aluminium, de l'hydrargillite, un hydrate d'aluminium ou du sulfate de magnésium.

8. Corps de bâtiment selon l'une des revendications précédentes, **caractérisé en ce que** la couche de béton est constituée d'une double cloison à deux panneaux.

9. Corps de bâtiment selon la revendication 8, **caractérisé en ce que** la double cloison est remplie de béton coulé sur place.

10. Corps de bâtiment selon l'une des revendications précédentes, **caractérisé en ce que** la couche de béton et/ou le béton coulé sur place pour remplir la double cloison est un béton lourd à additifs pesants tels que de l'hématite, du plomb, de l'acier ou du fer.

11. Corps de bâtiment selon l'une des revendications précédentes, **caractérisé en ce que** l'élément de bâtiment est composé de deux double parois, qui sont espacées entre elles et dont l'espacement est rempli de matériau de protection contre les rayonnements.

12. Corps de bâtiment selon la revendication 11, **caractérisé en ce que** les double cloisons sont fixées à des tirants d'ancrage disposés perpendiculairement à l'axe longitudinal des double cloisons.

13. Corps de bâtiment selon l'une des revendications précédentes, **caractérisé en ce que** la double cloison est constituée de panneaux de béton préfabriqués à parois pratiquement parallèles, espacées et reliées entre elles, en particulier au moyen de treillis de cloison.

14. Corps de bâtiment selon l'une des revendications précédentes, **caractérisé en ce que** les éléments de fixation sont deux éléments à double paroi et/ou un élément à double paroi et un élément de plafond, soudés ou vissés ensemble.

15. Corps de bâtiment selon la revendication 13, **caractérisé en ce que** le treillis de cloison disposé entre les éléments de cloison est protégé contre la corrosion ou est réalisé en acier inoxydable.

16. Corps de bâtiment selon l'une des revendications précédentes, **caractérisé en ce que** le corps de bâtiment est construit en matériau de protection contre les rayonnements.
